# FASCICULE DE BREVET EUROPEEN

(11) **EP 0 316 379 B1**
(45) Date de publication et mention de la délivrance du brevet: **18.09.1991**
(21) Numéro de dépôt: 88904237.0
(22) Date de dépôt: 05.05.1988
(51) Int. Cl.: E06B 3/48, E06B 3/01, E06B 9/06

(54) **RIDEAU DE FAIBLE ENCOMBREMENT POUR LA FERMETURE DE PASSAGES**
RAUMSPARENDER VORHANG ZUM VERSCHLIESSEN EINER ÖFFNUNG
COMPACT CURTAIN FOR THE CLOSURE OF PASSAGES

(30) Priorité: 07.05.1987 FR 8706459
(43) Date de publication de la demande: 24.05.1989
(73) Titulaire: Caillet, René, F-78100 Saint Germain en Laye (FR)
(72) Inventeur: Caillet, René, F-78100 Saint Germain en Laye (FR)
(74) Mandataire: Hud, Robert
(86) Numéro de dépôt international: FR8800220
(87) Numéro de publication internationale: WO8808915

(56) Documents cités:
- DE-A- 1 509 487
- DE-B- 1 017 926
- FR-A- 754 637
- FR-A- 2 179 268
- FR-A- 2 393 135
- GB-A- 630 902
- GB-A- 2 049 866
- US-A- 1 370 324
- US-A- 2 537 566
- US-A- 2 942 658
- US-A- 4 625 786

## Description

L'invention s'applique à l'obturation de passages dans lesquels se pose notamment un problème de gabarit.

L'installation d'un rideau d'obturation qui soit résistant, étanche et anti-feu est souvent impossible dans des cas, tels que car-ferry ou parking, où toute saillie sur toute la largeur du plafond ou sur les parois latérales réduit le gabarit de passage des véhicules sur toute la surface d'utilisation.

Le document US-A-2537566 concerne une porte repliable, particulièrement utilisable en intérieur, comprenant plusieurs panneaux en un matériau non métallique qui sont articulés les uns aux autres de façon, en position d'ouverture, à s'emboîter les uns dans les autres avec un faible encombrement et, en position de fermeture, à se déployer en travers de l'ouverture à obturer. La partie plane de chaque panneau se termine à une extrémité par une moulure qui, en position de fermeture, coopère de façon étanche avec l'extrémité adjacente du panneau suivant.

La présente invention a pour objet de proposer un rideau d'obturation qui, tout en étant d'une grande résistance à la pression hydrostatique et aux chocs et pouvant assurer une excellente étanchéité, ne tient en position ouverte qu'un minimum de place.

Selon l'invention, le rideau comprend une succession d'éléments articulés entre eux qui sont conçus en position d'ouverture du rideau pour s'emboîter les uns dans les autres avec un faible encombrement et, en position de fermeture, pour se déployer en travers du passage, lesdits éléments étant constitués chacun par un profilé présentant une large âme centrale et au moins à une extrémité un renfort faisant un angle avec ladite âme pour obtenir un profilé en forme de L, et il se caractérise en ce que chaque profilé est réalisé en tôle de façon à permettre le meilleur rapport entre son inertie et son encombrement par emboîtement, en ce que la forme en L du profilé peut être prolongée à l'une ou l'autre des extrémités pour obtenir un profil en U ou en Z, et en ce que le rideau se déplace pour sa fermeture de haut en bas, les éléments présentant des dimensions décroissantes pour permettre aux éléments inférieurs plus exposés de résister à la pression hydrostatique et aux chocs.

Le dispositif utilise avantageusement deux parois latérales inclinées, avec des supports inclinés qui servent de verrous. L'étanchéité est assurée par la pression du rideau sur les joints portés par les parois latérales, due à l'inclinaison des joints par rapport au déplacement du rideau. Cette étanchéité peut être complétée par un dispositif d'application du joint, par gonglage ou par déplacement de la paroi support. Ce déplacement de la paroi peut avoir une amplitude suffisante pour la ramener à la verticale afin de disposer du passage maximum.

Pour bien faire comprendre le rideau selon l'invention on en décrira ci-après, à titre d'exemples sans caractère limitatif, plusieurs formes d'exécution préférées en référence au dessin schématique annexé dans lequel:
la figure 1 est une vue en coupe verticale d'une première forme d'exécution d'un rideau selon l'invention, constitué d'une succession de profilés à section en L et dont le mouvement d'ouverture ou de fermeture s'effectue verticalement;
la figure 2 est, à plus grande échelle, une coupe verticale prise selon la ligne II-II de la figure 1 et montrant le système de verrouillage au sol du dernier élément du rideau;
la figure 3 est une vue de détail montrant la réalisation de l'étanchéité entre deux éléments successifs du rideau de la figure 1;
la figure 4 représente, en variante, un dispositif de paroi latérale à déplacement transversal assurant l'étanchéité latérale du rideau;
la figure 5 est une autre variante, montrant un système de positionnement automatique des éléments du rideau au cours de la descente;
la figure 6 est une coupe horizontale prise selon la ligne VI-VI de la figure 5;
la figure 7 est une autre variante montrant un dispositif reprenant les efforts horizontaux appliqués perpendiculairement au rideau;
la figure 8 est une coupe horizontale prise selon la ligne VIII-VIII de la figure 7;
la figure 9 est une autre variante d'un système de reprise des efforts appliqués à un rideau constitué de profilés à section en L;
la figure 10 est une vue en coupe verticale d'une seconde forme d'exécution du rideau selon l'invention, constitué d'une succession de profilés à section en U;
la figure 11 est une vue de détail montrant la réalisation de l'étanchéité entre deux éléments successifs du rideau de la figure 10, dans la position déployée de ce rideau;
la figure 12 est une vue en coupe verticale d'une troisième forme d'exécution du rideau selon l'invention, constitué d'une succession de profilés à section en Z;
la figure 13 est une vue en coupe verticale, avec arrachement partiel, d'un rideau déployé entre des appuis latéraux obliques;
la figure 14 est une coupe verticale prise selon la ligne XIV-XIV de la figure 13; et
la figure 15 est une vue en plan des figures 13 et 14.

Le rideau d'obturation représenté à la figure 1 est suspendu au plafond 1 du passage à obturer et il est conçu de façon, en position ouverte, à n'occuper qu'un encombrement minimum en se logeant entièrement entre deux poutres 2 du plafond. Ce rideau est constitué d'une succession d'éléments métalliques profilés en tôle mince de forte inertie à section en L comprenant une large âme centrale 3 et, à une extrémité, un renfort constitué par une semelle 4 pratiquement perpendiculaire à l'âme 3. Les éléments successifs sont reliés entre eux par une charnière 5 disposée dans l'angle du profilé et qui coopère avec l'extrémité de l'âme 3 du profilé précédent. La suspension du rideau au plafond 1 est obtenue au moyen d'un panneau vertical fixe 6 disposé entre les poutres 2 et parallèlement à celles-ci, et à la base ce panneau fixe 6 est articulé par une charnière 7 le bord supérieur d'un volet pivotant 8 dont la base s'articule sur la charnière 5 équipant le premier élément du rideau. On comprend que, en position de fermeture, les éléments successifs se déploient sous l'action de leur poids jusqu'à ce que le dernier élément 11 engage le plancher 12 du local (position en trait plein de la figure 1). En position d'ouverture (représentée en trait pointillé en haut de la figure 1) les éléments du rideau s'emboîtent en occupant un minimum de place. Les éléments du rideau sont de dimensions décroissantes, les éléments inférieurs (exposés à la pression hydrostatique et aux chocs) étant de plus grandes dimensions donc plus résistants.

Comme on le voit aux figures 1 et 2, l'étanchéité du dernier élément 11 du rideau avec le plancher 12 est obtenue par un joint à compression 13 fixé au moyen d'un fer plat 14 à la base de la face extérieure de la semelle 4 de ce dernier élément. Le serrage du joint 13 sur toute la largeur de l'élément 11 s'effectue par un système analogue au système connu de prise des coins de conteneurs, comprenant des verrous tournants 15 portés par l'élément 11 et s'engageant dans des pots 16 encastrés de place en place dans le plancher 12. Chaque verrou 15 est équipé d'un ressort 15′ le maintenant en position verrouillée, alors qu'ils sont reliés ensemble par une tringle 17, elle-même reliée à un organe de manoeuvre (non représenté) dont l'actionnement amène simultanément les verrous 15 dans leur position de déverrouillage. Pour une bonne compréhension du fonctionnement on a représenté, à la figure 2, le verrou de gauche en position verrouillée et le verrou de droite en position ouverte.

On comprend que le serrage de l'élément inférieur du rideau contre le plancher et le verrouillage de cet élément dans cette position pourraient être obtenus par d'autres moyens appropriés, par exemple des crochets pivotants.

L'étanchéité entre deux éléments successifs du rideau est obtenue, comme représenté à la figure 3, au moyen d'un joint à compression 18 fixé au moyen d'un fer plat 19 à la face interne de la semelle 4 de chaque élément, au niveau de la charnière 5. Dans la position déployée de l'élément, position en trait plein de la figure 3, le joint 18 est comprimé par l'âme centrale 3 de l'élément précédent du rideau, en assurant l'étanchéité sur toute la largeur de la liaison entre les deux éléments. A la partie haute la liaison entre le premier élément 9 du rideau et le volet 8 comprend le même type de joint.

En position fermée, l'étanchéité verticale sur les côtés du rideau (voir figure 1) est obtenue au moyen d'un joint gonfable 20 disposé, de chaque côté, dans un logement 21 de la paroi verticale 22 et épousant tous les contours des profilés constituant le rideau. Sans sortir du cadre de l'invention on pourrait, au lieu d'un joint gonflable, utiliser un joint compressible qui, au repos, ferait saillie sur le chemin des bords du rideau.

En variante, pour éviter l'usure de ce joint compressible, on a prévu à la figure 4 un élément de paroi verticale 23 portant le joint d'étanchéité 18′. L'élément de paroi 23 peut se déplacer, à l'aide d'une ou de deux charnières, pour venir dans la position représentée en trait pointillé où le joint 18′ est dégagé. Ce léger déplacement est effectué par un vérin 24 agissant sur un jeu de biellettes 25, 26 procurant un auto-verrouillage (position fermée).

La manoeuvre de relevage du rideau s'effectue, à chaque extrémité latérale du rideau, par deux chaînes 31, 32 dont la première est reliée à la partie basse du dernier élément 11 du rideau, dans la position de fermeture de celui-ci et dont la seconde est reliée à la partie haute dudit dernier élément. Les chaînes 31, 32 sont tractées par des tambours, respectivement 33, 34, qui sont logés dans l'espace déterminé entre les poutres 2 et qui sont entraînés en rotation par un moto-réducteur 35. Au début de la manoeuvre de relevage, le tambour 33 amène le dernier élément 11 dans sa position horizontale représentée en trait pointillé en A à la figure 1. Sur le tambour 34 la chaîne 32 a une longueur et un point d'attache tels qu'elle ne commence à agir que lorsque le dernier élément 11 est à l'horizontale. L'action des deux tambours assure alors l'élévation en position horizontale dudit dernier élément puis l'emboîtement successif des éléments en position horizontale jusqu'à la position d'ouverture représentée à la partie supérieure de cette figure. Le guidage des éléments du rideau, au cours de la manoeuvre de relevage ou de descente, est assuré par des glissières 36, 37 portées par les parois latérales 22 et avec lesquelles coopèrent des galets, respectivement 38, 39, portés à ses deux extrémités par le dernier élément 11 du rideau. Ce guidage permet de limiter l'encombrement dû aux oscillations du rideau en cours de manoeuvre. On remarquera que la chaîne 31 reliée au dernier élément 11 du rideau peut, au début de la traction qui lui est appliquée par le treuil 33, provoquer le déverrouillage des verrous pivotants 15 en étant reliée, par l'intermédiaire d'une biellette pivotante 40, à la tringle 17 (voir figure 2).

Au cours de la descente du rideau, les éléments du rideau se positionnent par l'arc-boutement des semelles 4 sur les âmes 3 de chaque élément. Toutefois, pour éviter que cet arc-boutement fatigue anormalement les charnières 5, on utilise des chaînes de calage 41 reliant ensemble des taquets 42 portés par les semelles superposées de deux éléments de rideau (voir figure 1).

Aux figures 5 et 6 on a représenté une variante du dispositif assurant, au cours de la descente, un bon positionnement des éléments de rideau ainsi qu'un soulagement des efforts sur les charnières 5 des éléments. A cet effet on installe, sur la paroi latérale fixe 22, des supports 43 sur lesquels des taquets 44 portés par les semelles 4 des éléments de rideau viennent prendre appui lors de l'opération de fermeture. A chaque support 43 est associé un élément saillant 45, également porté par la paroi 22, qui agit sur le taquet 44 pour lui impartir un mouvement de rotation et l'obliger à venir s'appliquer exactement sur le support 43. Sur les figures 5 et 6 est représentée la paroi latérale pivotante 46, articulée en 47 et qui porte un joint de compression 48 (représenté en trait plein en position d'étanchéité à la figure 6) dont la largeur correspond à l'encombrement latéral du rideau.

Si les efforts horizontaux perpendiculaires au rideau sont très importants ils peuvent être repris, comme représenté en variante aux figures 7 et 8, par deux panneaux complémentaires en dents de scie 49, 50 articulés par des charnières 51 à la paroi latérale verticale 52. Les panneaux 49, 50 sont disposés de part et d'autre du rideau, dans sa position fermée, de façon à servir d'appui aux parties articulées de celui-ci. Les panneaux articulés 49, 50 s'ouvrent en cours de manoeuvre, en venant dans la position du panneau 49 représentée à la partie de gauche de la figure 8, et ces panneaux se referment (position représentée à la figure 7 et à la partie de gauche de la figure 8) lorsque le rideau est ouvert ou fermé, manoeuvre effectué par un dispositif à bielle 55 et vérin 56. A la figure 8 on a représenté l'élément de paroi latérale pivotant 54 portant le joint d'étanchéité 53, celui-ci étant d'une largeur correspondant à celle d'un élément de panneau. Le joint 53 est représenté en position d'étanchéité à la partie de droite de la figure et en position dégagée la partie de gauche de cette figure, la manoeuvre s'effectuant par un dispositif à une seule charnière du type décrit à la figure 4.

En variante, comme on l'a représenté à la figure 9, la reprise des efforts horizontaux perpendiculaires au rideau est réalisée en plaçant aux extrémités latérales des éléments du rideau des décrochements 57 qui sont de dimensions croissantes pour ne pas gêner l'emboîtement des éléments du rideau lors de l'ouverture. Les décrochements 57 correspondent à des butées 58 ou à des logements 59 portés par la paroi latérale fixe 60. Sur cette figure le rideau est représenté en cours de relevage et, pour la clarté du dessin, on n'a pas représenté le système à chaînes et treuils assurant ce relevage.

En référence à la figure 10, on a représenté une seconde forme d'exécution d'un rideau selon l'invention constitué d'une succession de profilés à section en U comprenant une âme centrale 3′ terminée à chaque extrémité par une semelle 4′ formant renfort orientée à 90°. La semelle 4′ d'un élément du rideau et celle de l'élément suivant sont reliées par une charnière 5′ leur permettant de se déployer en position fermée (position représentée en trait plein à la figure 10). L'âme centrale 3′ et les semelles 4′ des éléments du rideau sont de longueur croissante en allant du premier au dernier élément, pour permettre, en position d'ouverture, l'emboîtement des éléments avec un encombrement minimal (position en trait pointillé de cette figure). Comme représenté sur la vue de détail de la figure 11, l'étanchéité entre deux éléments successifs du rideau est obtenue par une bande souple 61 fixée, au moyen de fers plats 62, sur les faces en regard des semelles adjacentes 4′ de deux éléments de rideau successifs, de part et d'autre de la charnière 5′ reliant ces deux éléments. Sur la figure 11 on a représenté en trait pointillé les deux éléments de rideau dans leur position d'emboîtement.

A la figure 10 on n'a pas représenté, pour la clarté du dessin, les systèmes d'étanchéité au sol du dernier élément, mais ceux-ci peuvent être identiques à ceux décrits en relation avec la forme d'exécution de la figure 1. Le dernier élément du rideau porte à chaque extrémité, par l'intermédiaire d'un gousset 63, deux galets 64, 65 écartés l'un de l'autre, situés en porte-à-faux vers l'extérieur et qui sont alignés dans une direction perpendiculaire à l'âme centrale 3′ de ce dernier élément. Dans la position de fermeture du rideau représentée à la figure 10, le galet supérieur 64 est engagé dans la partie rectiligne d'un rail de guidage vertical 67 alors que le galet inférieur 65 coopère avec l'extrémité inférieure coudée 68 du rail 67. Un câble 69 relie le dernier élément du rideau à un treuil 70. Lors du relevage du rideau, le début du déplacement du galet 64 dans le rail vertical 67, sous l'effet de traction du câble 69 provoque un pivotement du dernier élément dans le sens horaire jusqu'à ce que le galet inférieur 65 s'engage à son tour dans la partie rectiligne du rail, ce qui correspond à une position horizontale de l'âme centrale 3′ du dernier élément. La continuation du relevage provoque alors la montée du dernier élément en position horizontale et le repliage successif des éléments suivants à l'intérieur de celui-ci, jusqu'à la position totale d'ouverture représentée en trait pointillé.

A la figure 12 on a représenté une autre forme d'exécution du rideau selon l'invention, dont chaque élément est constitué par un profilé à section en Z dont l'âme centrale 3˝ se poursuit à ses deux extrémités par deux semelles de renfort 4˝ qui lui sont pratiquement perpendiculaires et orientées en sens inverses. La semelle 4˝ d'un élément est reliée à la semelle adjacente 4˝ de l'élément suivant par une charnière 5˝. Sur cette figure on a représenté en trait pointillé la position relevée du rideau dans laquelle les éléments emboîtés présentent une inclinaison permettant un encombrement minimum. Pour la simplification de la figure, les moyens d'étanchéité n'ont pas été représentés, mais ils pourraient être ceux représentés à la figure 3 ou à la figure 11.

Aux figures 13 à 15 on a représenté le cas où le rideau présente une forme trapézoïdale pour réaliser l'obturation entre deux appuis latéraux obliques fixes permettant de réduire l'usure des joints à compression lors de la fermeture du rideau. Pour permettre la reprise des efforts et le positionnement vertical du rideau, chaque appui latéral oblique 76 est alors pourvu de supports 77 disposés en marches d'escalier inclinées et comportant chacun un logement 78 destiné à accueillir un plot 79 porté par la face extérieur de l'âme centrale 3 de l'élément de rideau destiné à venir en appui. Lors de la descente du rideau, le premier élément relié au plafond viendra obligatoirement à sa position correcte, la liaison articulée 80 au second élément venant en appui sur la seconde marche 77 et le plot 79 s'engageant dans le logement 78 de la première marche. Par rotation autour de la liaison articulée 80 ainsi immobilisée, la partie de liaison 81 entre le second et le troisième éléments vient également obligatoirement dans sa position correcte et s'immobilise sur la troisième marche 77 par le plot 79 venant dans son logement 78 de la seconde marche, et ainsi de suite jusqu'à la descente complète du rideau. Le joint élastique 82 porté par l'appui oblique, pour une meilleure représentation duquel on a figuré des éléments de rideau partiellement arrachés sur les figures 13 et 14, suit la forme des profilés constituant les éléments du rideau et des plots 79.

On comprendra que, pour une meilleure compréhension de la figure 15, le rideau d'une part et l'appui à éléments de support obliques d'autre part ont été représentés écartés l'un de l'autre mais que, en réalité, ces deux éléments se trouvent superposés.

## Revendications

1. Rideau de faible encombrement pour assurer la fermeture d'un passage, comprenant une succession d'éléments articulés entre eux qui sont conçus en position d'ouverture du rideau pour s'emboîter les uns dans les autres avec un faible encombrement et, en position de fermeture, pour se déployer en travers du passage, lesdits éléments étant constitués chacun par un profilé présentant une large âme centrale (3) et au moins à une extrémité un renfort (4) faisant un angle avec ladite âme pour obtenir un profilé en forme de L, caractérisé en ce que chaque profilé est réalisé en tôle de façon à permettre le meilleur rapport entre son inertie et son encombrement par emboîtement, en ce que la forme en L du profilé peut être prolongée à l'une ou l'autre des extrémités pour un profil en U ou en Z, et en ce que le rideau se déplace pour sa fermeture de haut en bas, les éléments présentant des dimensions décroissantes pour permettre aux éléments inférieurs plus exposés de résister à la pression hydrostatique et aux chocs.

2. Rideau selon la revendication 1, caractérisé en ce que l'étanchéité entre les profilés, lorsque le rideau est en position de fermeture, est réalisée par un joint (18) fixé au renfort (4) du profilé au voisinage de la charnière (5) et destiné à être comprimé par la partie (3) du profilé adjacent liée à ladite charnière (5), la fixation du joint (18) au renfort (4) étant assurée par un porte-joint métallique (19) qui accroît l'inertie du rideau.

3. Rideau selon l'une quelconque des revendications précédentes, caractérisé en ce que l'étanchéité entre le dernier élément du rideau et la surface d'appui (12) de cet élément en position fermée du rideau est obtenue par un joint (13) disposé sur la face extérieure de ce dernier élément, la compression du joint (13) étant obtenue par l'engagement, dans des logements (17) ménagés dans ladite surface d'appui (12), d'organes de verrouillage pivotants (15) portés par ledit dernier élément du rideau et contraints par ressort (15′) en position de verrouillage, lesdits organes de verrouillage pivotants (15) étant reliés ensemble par une tringle (17) solidaire d'un organe d'actionnement (31), la commande de l'organe d'actionnement (31) assurant le déverrouillage simultané des organes pivotants de verrouillage (15).

4. Rideau selon l'une quelconque des revendications précédentes, caractérisé en ce que l'étanchéité sur les côtés des éléments du rideau, dans la position fermée de celui-ci, est obtenue par déplacement d'un joint (20) par gonflage de celui-ci ou mouvement d'inclinaison de son support.

5. Rideau selon l'une quelconque des revendications précédentes, caractérisé en ce qu'il comprend des organes d'actionnement constitués, à chaque extrémité latérale, par deux chaînes (31, 32) attachées en deux points du dernier élément (11) du rideau et s'enroulant chacune sur un tambour (33, 34), des moyens pouvant être prévus pour retarder temporairement l'enroulement de l'une (32) des chaînes par rapport l'autre (31).

6. Rideau selon l'une quelconque des revendications 1 à 4, caractérisé en ce que le dernier élément de rideau porte deux galets (64, 65) alignés dans une direction pratiquement perpendiculaire à l'âme centrale (3′) de cet élément et qui coopèrent avec un rail de guidage vertical (67) dont l'extrémité inférieure (68) est coudée, l'un (65) des galets se trouvant dans ladite partie coudée (68) du rail (67) dans la position de fermeture du rideau alors que, lors du relevage du rideau sous l'action d'un câble (69), le dernier élément de rideau pivote jusqu'à une position horizontale avant d'assurer le relevage de tous les autres éléments du rideau.

7. Rideau selon l'une quelconque des revendications précédentes, caractérisé en ce que les éléments du rideau comportent des organes d'appui (44) destinés à engager des organes de support (43) présentés par la paroi latérale du local.

8. Rideau selon la revendication 7, caractérisé en ce que lesdits organes de support sont constitués par deux parois (49, 50) en dents de scie, articulée à ladite paroi latérale et mobile entre une position de dégagement et une position dans laquelle elle s'engage sous les extrémités des éléments du rideau dans la position de fermeture de celui-ci.

9. Rideau selon la revendication 7 présentant une forme trapézoïdale pour coopérer avec des appuis latéraux obliques, caractérisé en ce que ledit appui oblique (76) présente des parties de support (77) en forme de marches inclinées, lesdites parties de support (77) présentant des logements (78) dans lesquels sont destinés à s'engager, en position de fermeture, des plots (79) présentés par les extrémités des éléments du rideau.

## Patentansprüche

1. Vorhang mit geringem Platzbedarf zum Verschließen eines Durchgangs, umfassend eine Folge aneinandergelenkter Glieder, die in Öffnungsstellung des Vorhangs zum Ineinanderschachteln mit geringem Platzbedarf und in Schließstellung zum Entfalten über den Durchgang konstruiert sind, wobei die genannten Glieder jeweils aus einem Profil mit einem breiten Mittelsteg und einer Verstärkung an mindestens einem Ende bestehen, die mit dem genannten Steg einen Winkel zum Erhalt eines L-förmigen Profils bildet, dadurch gekennzeichnet, daß jedes Profil aus Blech so hergestellt ist, daß das beste Verhältnis zwischen seiner Trägheit und seinem Platzbedarf durch Verschachteln ermöglicht wird, wie auch dadurch, daß die L-Form des Profils an dem einen oder anderen Ende zum Erhalt eines U-oder Z-Profils verlängert werden kann und daß der Vorhang sich zum Schließen von oben nach unten verschiebt, wobei die Glieder abnehmende Maße aufweisen, um den unteren, mehr beanspruchten Gliedern eine Wasserdruck- und Stoßbeständigkeit zu ermöglichen.

2. Vorhang nach Anspruch 1, dadurch gekennzeichnet, daß die Dichtheit zwischen den Profilen in Schließstellung des Vorhangs hergestellt wird durch eine an der Verstärkung (4) des Profils nahe dem Scharnier (5) befestigte Dichtung (18), die dazu bestimmt ist, durch den Teil (3) des angrenzenden, mit dem genannten Scharnier (5) verbundenen Profils zusammengedrückt zu werden, wobei die Befestigung der Dichtung (18) an der Verstärkung (4) durch einen metallischen Dichtungsträger (19) sichergestellt wird, der die Trägheit des Vorhangs erhöht.

3. Vorhang nach einem der vorhergehenden Ansprüche, dadurch gekennzeichnet, daß die Dichtheit zwischen dem letzten Glied des Vorhangs und der Stützfläche dieses Glieds in Schließstellung des Vorhangs erzielt wird durch eine an der Außenfläche dieses letzten Glieds angeordnete Dichtung (13), wobei deren Zusammendrücken durch den Eingriff schwenkbarer, am letzten Glied des Vorhangs angebrachter und durch Feder (15′) in Verriegelungsstellung gedrückter Verriegelungsorgane (15) in Sitze (17) in der genannten Stützfläche (12) bewirkt wird, wobei die schwenkbaren Verriegelungsorgane (15) zusammen über eine Stange (17) in fester Verbindung mit einem Betätigungsorgan (31) verbunden sind und der Antrieb des Betätigungsorgans (31) die gleichzeitige Entriegelung der schwenkbaren Verriegelungsorgane (15) bewirkt.

4. Vorhang nach einem der vorhergehenden Ansprüche, dadurch gekennzeichnet, daß die Dichtheit an den Seiten der Glieder des Vorhangs in dessen geschlossener Stellung durch Verschieben einer Dichtung (20) durch deren Aufblähen oder Neigungsbewegung ihres Trägers erzielt wird.

5. Vorhang nach einem der vorhergehenden Ansprüche, dadurch gekennzeichnet, daß er Betätigungsorgane umfaßt, die an jedem seitlichen Ende aus zwei Ketten (31, 32) bestehen, die an zwei Stellen des letzten Glieds (11) des Vorhangs angebracht sind und sich jeweils auf eine Trommel (33, 34) aufwickeln, wobei Mittel zum zeitweiligen Verzögern des Aufwickelns einer der Ketten (32) in bezug auf die andere (31) vorgesehen werden können.

6. Vorhang nach einem der Ansprüche 1 bis 4, dadurch gekennzeichnet, daß das letzte Glied des Vorhangs zwei Rollen (64, 65) trägt, die praktisch senkrecht zum Mittelsteg (3′) dieses Glieds ausgerichtet sind und mit einer vertikalen Führungsschiene (67) zusammenwirken, deren unteres Ende (68) gekrümmt ist, wobei eine (65) der Rollen sich im genannten gekrümmten Teil (68) der Schiene (67) in Schließstellung des Vorhangs befindet, während beim Wiederhochziehen des Vorhangs unter der Wirkung eines Seils (69) das letzte Glied des Vorhangs bis in eine horizontale Stellung schwenkt, bevor alle anderen Glieder des Vorhangs wieder angehoben werden.

7. Vorhang nach einem der vorhergehenden Ansprüche, dadurch gekennzeichnet, daß die Glieder des Vorhangs Stützorgane (44) umfassen, die zum Eingriff mit Tragorganen (43) an der Seitenwand des Raums bestimmt sind.

8. Vorhang nach Anspruch 7, dadurch gekennzeichnet, daß die genannten Tragorgane aus zwei Sägezahnwänden (49, 50) bestehen, die an die genannte Seitenwand angelenkt und beweglich sind zwischen einer Freigabestellung und einer Stellung, in der sie unter die Enden der Glieder des Vorhangs in dessen Schließstellung eingreift.

9. Vorhang nach Anspruch 7, der eine Trapezform zum Zusammenwirken mit seitlichen Schrägstützen aufweist, dadurch gekennzeichnet, daß die genannte Schrägstütze (76) Tragteile (77) in der Form geneigter Stufen aufweist, wobei die genannten Tragteile (77) Sitze (78) aufweisen, in die in Schließstellung Klötze (79) an den Enden der Vorhangglieder in Eingriff kommen.

## Claims

1. A low-bulk curtain for providing closure of a passage, and comprising a succession of hingedly interconnected elements adopted in the open position of the curtain to engage one within the other with a small bulk, and in the closed position to extend transversely of the passage, said elements each comprising a profile having a wide central core (3) and at at least one end a reinforcement (4) forming an angle with said core to produce an L-shaped profile, characterised in that each profile is formed of sheet metal to provide an optimum ratio between its inertia and its bulk on engagement in that the L-shape of the profile may be extended at one or other end to produce a U or Z profile, and in that the curtain is downwardly displaced for closure thereof, with the elements having decreasing dimensions to enable the more exposed lower elements to resist hydrostatic pressure and shocks.

2. Curtain as in Claim 1, characterised in that sealing between the profiles when the curtain is in closed position is provided by a sealing strip (18) affixed to the profile reinforcement (4) adjacent the hinge (5) and adapted to be compressed by the portion (3) of the adjacent profile connected to said hinge (5); with fixation of the sealing strip (18) to the reinforcement (4) being provided by a metallic joint support (19) which increases the inertia of the curtain.

3. Curtain as in any of the preceding claims, characterised in that sealing between the last element of the curtain and the support surface (12) for said element in the closed position of the curtain is provided by a sealing strip (13) disposed on the outer surface of said latter element, with compression of the sealing strip (13) provided by engagement in housings (17) formed in said support surface (12) of pivotal locking members (15) carried by said last curtain element and loaded by a spring (15′) in the locking position, said pivotal locking members (15) being joined together by a lever assembly (17).

4. Curtain as in any of the preceding claims, characterised in that sealing at the sides of the curtain elements in the closed position thereof is provided by displacement of a sealing strip (20) by inflation thereof or an inclined movement of its support.

5. Curtain as in any of the preceding claims, characterised in comprising actuating members formed at each lateral extremity by two chains (31, 32) attached to two points on the last curtain element (11) and each rolling on to a drum (33, 34), possibly with means provided for temporarily retarding rolling of one (32) of the chains relative to the other (31).

6. Curtain as in any of Claims 1-4, characterised in that the last curtain element carries two rollers (64, 65) aligned in a direction substantially perpendicular to the central core (3′) of that element, and which cooperate with a vertical guide rail (67) whose lower end (68) is cranked, with one (65) of the rollers located in said cranked portion (68) of the rail (67) in the curtain closure position, while during raising of the curtain under the action of a cable (69), the last curtain element pivots into a horizontal position before ensuring raising of all the other curtain elements.

7. Curtain as in any of the preceding claims, characterised in that the curtain elements comprise support members (44) for engaging the support elements (43) provided by the lateral wall of the enclosure.

8. Curtain as in Claim 7, characterised in that the said support elements comprise two walls (49, 50) of saw-tooth shape pivoted to the said lateral wall and movable between a dis-engaged position and a position wherein it engages below the ends of the curtain elements when the curtain is in closed position.

9. Curtain as in Claim 7, having a trapezoidal shape to cooperate with oblique lateral supports, characterised in that said oblique support (76) includes support portions (77) in the form of inclined steps, said support portions (77) having housings (78) wherein in the closed position blocks (79) carried by the ends of the curtain elements are intended to engage.
